# EUROPÄISCHE PATENTSCHRIFT

(11) **EP 0 318 895 B1**
(45) Veröffentlichungstag und Bekanntmachung des Hinweises auf die Patenterteilung: **30.08.1995**
(21) Anmeldenummer: 88119802.2
(22) Anmeldetag: 28.11.1988
(51) Int. Cl.: H05B 3/48, H05B 1/02

(54) **Rohrheizkörper**
Tubular heating element
Elément chauffant tubulaire

(30) Priorität: 30.11.1987 DE 8715851 U
(43) Veröffentlichungstag der Anmeldung: 07.06.1989
(62) Teilanmeldung aus: 94108393.3
(73) Patentinhaber: ELPAG AG CHUR, CH-7001 Chur (CH)
(72) Erfinder: Bleckmann, Ingo, Dipl.-Ing. Dr. mont., A-5020 Salzburg (AT)
(74) Vertreter: Fritsche, Rainer, Dipl.-Wirtsch.-Ing.

(56) Entgegenhaltungen:
- EP-A- 0 086 465
- DE-A- 3 601 307
- FR-A- 2 404 293
- US-A- 3 746 838

## Beschreibung

Die Erfindung betrifft einen Rohrheizkörper, dessen Ende innerhalb des Mantelrohres einen Hohlraum besitzt, welcher ein Sicherungselement aufnimmt, dessen Abmessungen und/oder Form sich bei einer bestimmten Temperatur ändert, wobei das Sicherungselement auf eine Schalteinrichtung einwirkt, welche bei Erreichen der bestimmten Temperatur durch das Sicherungselement betätigt wird.

Aus der US-A-3 746 838 geht ein Rohrheizkörper der eingangs genannten Art hervor, bei dem das Mantelrohr aus Kupfer gefertigt ist. In das eine Ende des Rohrheizkörpers ist ein Betätigungselement eingesetzt, welches fest mit dem Mantelrohr des Rohrheizkörpers verbunden ist. Das Betätigungselement ist aus einem Material, dessen Längenausdehnungskoeffizient kleiner ist als der Längenausdehnungskoeffizient des Mantelrohres. Dieser bekannte Rohrheizkörper wird dadurch abgeschaltet, daß sich das Mantelrohr bei Erwärmung ausdehnt. Hierbei wird durch die feste Verbindung zwischen dem Betätigungselement und dem Mantelrohr das Betätigungselement mitgezogen. Da das Betätigungselement einen Längenausdehnungskoeffizienten aufweist, der kleiner ist als der Längenausdehnungskoeffizient des Mantelrohres kann das Betätigungselement die Ausdehnungsbewegung des Mantelrohres nicht mehr ausgleichen und wird deshalb von der Schalteinrichtung weggezogen.

Hierbei erweist es sich als nachteilig, daß die Betätigung der Schalteinrichtung nur dann funktioniert, wenn sichergestellt ist, daß die Längenausdehnung des Mantelrohres größer ist als die Längenausdehnung des Betätigungselementes. Lagern sich während des Betriebes des Rohrheizkörpers auf dem Mantelrohr Ansätze wie beispielsweise Kalk ab, so kann die Längenausdehnungsfähigkeit des Mantelrohres hierdurch beeinträchtigt sein, so daß eine Abschaltung trotz Überhitzung nicht eintritt.

Darüber hinaus ist es durch die feste Verbindung des Betätigungselementes mit dem Mantelrohr notwendig, die Heizwendel in einer Schleife in dem Mantelrohr zu verlegen, da nur an dem anderen, nicht mit dem Betätigungselement versehenen Ende des Rohrheizkörpers die elektrischen Anschlußelemente zu der Heizwendel geführt werden können. Hierdurch besteht nicht die Möglichkeit, Rohrheizkörper mit einem verhältnismäßig kleinen Durchmesser zu bauen, da die beiden Schenkel der schlaufenförmig verlegten Heizwendel sowohl einen Abstand zueinander als auch einen ausreichenden Abstand zur Innenumfangswand des Mantelrohres aufweisen müssen.

Aus der EP 00 86 465 B1 ist weiterhin ein Rohrheizkörper mit einer Heizwendel aus Widerstandsdraht bekannt geworden, welche in Isoliermaterial eingebettet in einen Mantelrohr untergebracht ist. In das Mantelrohrende ist ein Rohrstück eingesetzt, das gegenüber dem Mantelrohr isoliert ist und in dem ein Überhitzungsschutz in Form eines PTC-Elementes, eines Wärmefühllers, einer Schmelzsicherung oder eines Thermostaten untergebracht ist. Das Rohrstück ist in unmittelbare Wärmeleitung mit der Heizwendel verbunden. Der Überhitzungsschutz ist in das Rohrstück von außen auswechselbar eingeschoben.

Die Unterbringung eines Sicherheitselementes in Form einer Schmelzsicherung, eines Thermostaten oder eines Wärmefühlers im Rohrheizkörperende hat den großen Vorteil, daß ein direkter Wärmefluß zur Heizwendel besteht, so daß eine Temperaturerhöhung derselben sehr rasch das Sicherungselement erreicht.

Da das Sicherungselement außerhalb des beheizten Teiles des Rohrheizkörpers liegt, verkalkt der zugeordnete Bereich des Mantelrohres bei einer Wassererhitzung nicht mehr, so daß unabhängig vom sonstigen Verkalkungsgrad des Rohrheizkörpers ein definierter Wärmeabfluß und dem entsprechend ein definiertes Ansprechen des Sicherungselementes erreicht wird.

Es ist jedoch schwierig, Sicherungselemente wie z.B. Thermostaten zu konstruieren, die in dem begrenzten Raum von wenigen Millimetern im Rohrheizkörperende untergebracht werden können, die jedoch trotzdem einen sicheren Schaltvorgang bei der Betriebsspannung im allgemeinen von 220 Volt gewährleisten. In der Praxis haben sich bisher dementsprechend nur Schmelzsicherungen durchgesetzt. Diese haben jedoch den Nachteil, daß die Abschaltung des Rohrheizkörpers nur über einen einzigen Spannungspol erfolgt. Bei einem Kurzschluß der Heizwendel zum Rohrheizkörpermantel an einer bestimmten Stelle im Verlauf des Rohrheizkörpers fließt trotz der einpoligen Abschaltung, Strom durch die Heizwendel und zwar infolge des durch die Verkürzung der unter Spannung stehenden Länge der Heizwendel sich ergebenden geringeren Widerstand derselben mit relativ großer Heizleistung und entsprechender Brandgefahr.

Auch die Verwendung von PTC-Elementen im Rohrheizkörperende konnte sich im Bereich der Haushaltsmaschinen noch nicht durchsetzen, da diese Schaltungen nicht die erforderliche Zuverlässigkeit und Ansprechgenauigkeit besitzen.

Es sind weiterhin Legierungen mit Former innerungsvermögen sogenannte "Memory-Legierungen" z.B. aus Techn.Mitt.Krupp Forschungsberichte, Band 34 (1976), Heft 1 bekannt, die unter der Bezeichnung "NITINOL" vertrieben werden.

Der Erfindung liegt die Aufgabe zugrunde, einen Rohrheizkörper der eingangs genannten Art zu schaffen, der trotz eines engen Bauraumes im Mantelrohrende vor einer Überhitzung sicher abgeschaltet wird.

Die Lösung dieser Aufgabe ergibt sich aus den kennzeichnenden Merkmales des Anspruches 1. Die Unteransprüche beschreiben bevorzugte Ausführungsformen.

Die beiliegenden Zeichnungen dienen der weiteren Erläuterung des Gegenstandes der Erfindung. Es zeigen:
- Fig.1: eine Ansicht eines U-förmig gebogenen Rohrheizkörpers mit zugehöriger Flanschplatte;
- Fig. 2: schematisch einen Schnitt durch ein Rohrheizkörperende mit einem stabförmigen Sicherungselement;
- Fig. 3: einen Schnitt längs der Linie III-III in Fig. 1 in vergrößertem Maßstab;
- Fig. 4: in weiterhin vergrößertem Maßstab eine Schnittansicht längs der Linie IV-IV in Fig. 3;
- Fig. 5: schematisch einen Schnitt durch das Rohrheizkörperende mit einem stabförmigen Sicherungselement aus einem Memory-Metall;
- Fig. 6: einen Schnitt ähnlich Fig. 5, bei dem das Sicherungselement aus einer Schraubenwendel aus einem Memory-Metall besteht;
- Fig. 7: einen Schnitt ähnlich den Fig. 5 u. 6, bei der das Sicherungselement aus einem Schrumpfschlauch besteht;
- Fig. 8: ähnlich Fig. 7, bei der das Sicherungselement aus einem Feuchtigkeitsausdehnungsregler besteht;
- Fig. 9: eine Schnittansicht, bei der das Sicherungselement eine Salzfüllung enthält; und
- Fig. 10: ein Sicherungselement mit einer Regelung durch Dampfdruck.

Unter Bezugnahme auf Fig. 2 besteht ein Rohrheizkörper aus einem Mantelrohr 1, in welchem eine Heizwendel 2 in Isoliermaterial 3 eingebettet untergebracht ist. In dem von der Heizwendel 2 nicht mehr beheizten Endbereich 1a des Rohrheizkörpers ist ein Rohrstück 4 eingesetzt, das wenigstens über einen Teil seiner Länge vom Isoliermaterial 3 umgeben ist. Auf das konisch zulaufende Ende 5 des Rohrstücks 4 ist die Heizwendel 2 aufgeschweißt. Weiterhin wird das Rohrstück 4 durch eine Abschlußperle 6 gehalten.

Da das Rohrstück 4 elektrisch mit der Heizwendel 2 verbunden ist, dient es als Anschlußpol 7. Da der Endbereich 1a des Mantelrohres 1 von der Heizwendel 2 nicht mehr beheizt wird, kann er auch nicht verkalken, so daß sich ein über die gesamte Betriebsdauer des Rohrheizkörpers konstanter Wärmeabfluß von der Heizwendel 2 über die Schweißverbindung an dem konischen Ende 5 zu dem Rohrstück 4 und konzentrisch durch das Isoliermaterial 3 auf den unbeheizten Bereich 1a ergibt. Dieser Wärmefluß bleibt unabhängig davon, in welcher Lage der Rohrheizkörper eingebaut wird, inner derselbe und zwar aufgrund des konzentrischen Wärmeabflusses. Es stellt sich dementsprechend in dem Rohrstück 4 eine bei Normalbetrieb konstante Temperatur ein.

In das Rohrstück 4 ist nun ein Stab 8 eingesteckt, der von einer Feder 9 einer Schalteinrichtung 10 an den inneren Boden des Rohrstückes 4 gedrückt wird.

Der Stab 8 besteht aus einem Metall- oder Kunststoffmaterial, das bei einer bestimmten Temperatur schmilzt oder seine Struktur im Sinne einer Kontraktion oder Dilatation ändert. Diese Temperatur liegt etwas höher als die sich bei Normalbetrieb in dem Rohrstück 4 einstellende Temperatur. Wenn Die Temperatur des Rohrheizkörpers unzulässig ansteigt, z.B. durch Trockenfallen infolge Wassermangels oder Abdeckung z.B. durch ein Wäschestück oder übermäßige Verkalkung, dann steigt die Temperatur in dem Rohrstück 4. Das in das Rohrstück 4 ragende Ende des Stabes 8 beginnt zu schmelzen, wobei die Feder 9 den beweglichen Kontakt der Schalteinrichtung 10 verschwenkt. Schalteinrichtung 10 schaltet dementsprechend die Stromzufuhr zu der Heizwendel 2 ab.

Die Enden des Rohrheizkörpers 1 sitzen bei der in Fig. 1 dargestellten Ausführungsform in einem Flansch 11, der eine Öffnung in eine Behälterwand 12 verschließt. Der Flansch 11 trägt eine für beide Rohrheizkörperenden gemeinsame Schalteinrichtung 13, deren Schaltkontakt 14 von einem Stab 15 überbrückt wird, welcher in die Stäbe 8 eingreift. Für den Fall, daß die Stäbe 8 aus einem schmelzenden Material bestehen, wird eine nicht dargestellte Feder vorgesehen, welche auf den Stab 15 drückt. Bei Schmelzen eines der Stäbe 8 wird dementsprechend der Kontakt 14 der Schalteinrichtung 13 eingedrückt und die Stromzufuhr zu beiden Rohrheizkörperenden unterbrochen.

Bei der in den Fig. 3 und 4 dargestellten Ausführungsform ist eine Schnappscheibe 16 vorgesehen, auf welche ein Kolben 17 wirkt. Ein sich bei der kritischen Temperatur stark ausdehnendes Element 18 wirkt auf den Kolben 17 gegen die Vorspannung der Schnappscheibe 16. Bei Uberschreiten einer bestimmten Temperatur kommt die Schnappscheibe 16, wie in Fig. 4 mit gestrichelten Linien dargestellt, über ihren kritischen Gleichgewichtspunkt und schnappt aus, wobei dann über den Stab 15 der Kontakt 14 der Schaltanordnung 13 geöffnet wird.

Diese Ausführungsform hat den besonderen Vorteil, daß ein "Hängenbleiben" des Kontaktes vermieden wird. Es ergibt sich eine sehr große Ansprechgenauigkeit.

Die Schnappscheibe 16 kann aus einem Verbundmetall oder einem Bimetall bestehen, um eine möglichst exakte Ansprechcharakteristik zu erreichen. Bei der dargestellten Ausführungsform ist die Schnappscheibe schematisch in das Rohrheizkörperende integriert. Die Schnappscheibe kann selbstverständlich auch an einer anderen Stelle des Flansches 11 angeordnet sein. So kann sie z.B. den Kontakt 14 der Schalteinrichtung 13 ersetzen oder mit diesem kombiniert sein.

Bei der in den Fig. 5 und 6 dargestellten Ausführungsform wird der "Memory-Effekt" bestimmter Metalle ausgenützt. Bei "Memory-Metallen" handelt es sich um Legierungen, z.B. mit 52 bis 57 % Nickel, einigen % Kobald und den Rest Titan. Die Metalle werden bei tiefen Temperaturen verformt. Bei einer bestimmten Umwandlungstemperatur, die bei einem Titangehalt von etwa 46 % bei 120° C liegt, nimnt dann das Memory-Metall seine ursprüngliche Form wieder an. Dieser Bereich ist also für den vorliegenden Zweck überaus günstig.

Bei der in Fig. 5 dargestellten Ausführungsform wird in das Rohrstück 4 ein Stab 20 aus einem Memory-Metall eingesetzt, der bei tiefer Temperatur gebogen wurde. Bei Erreichen der Umwandlungstemperatur von 120° nimmt der Stab 20 seine ursprüngliche gerade Form wieder an und gibt einen Kontakt 20a frei. Selbstverständlich kann auch der umgekehrte Weg beschritten werden, d.h. daß ein gebogener Stab hergestellt wird, der bei tiefer Temperatur gerade gerichtet wird. Dieser Stab biegt sich dann bei der Umwandlungstemperatur und betätigt einen entsprechenden Kontakt.

Bei der in Fig. 6 dargestellten Ausführungsform wird in das Rohrstück 4 eine Schraubenfeder 21 aus einen Memory-Metall eingesetzt. Bei Erreichen der Umwandlungstemperatur versucht der Draht der Schraubenwendel 21 seine ursprüngliche geradlinige Form wieder anzunehmen, d.h. er dehnt sich aus. Dabei wird ein Kolben 22 auf einen Kontakt 23 gedrückt.

Bei der in Fig. 7 dargestellten Ausführungsform wird ein schlauchförmiges Element 24 aus einem schrumpffähigen Material verwendet. Bei Erreichen der kritischen Temperatur schrumpft das Material. Der Schlauch 24 betätigt dann über einen Stab 15 einen Kontakt 14 der Schaltanordnung 13. Bei diesen Schrumpffolien oder Schrumpfschläuchen wird das Erinnerungsvermögen von Kunststoffen für ihren Zustand vor einer Verformung ausgenützt. Es handelt sich um kalt gereckte thermoplastische Kunststoff-Folien auf der Basis von PETP, PE, PVC, die sich bei Wärmebehandlung wieder auf ihren Urzustand zusamnenziehen. Die Schrumpfschläuche können auch auf einen Stab aufgeschoben sein und an ihrem Stirnende an einem darauf gleitenden Ring befestigt sein, der z.B. über einen Verbindungsdraht die Schalteinrichtung betätigt.

In Fig. 8 ist ein Feuchtigkeitsausdehnungsregler 25 dargestellt, der einen Kolben 26 betätigt. Anstelle eines Kolben 26 kann auch ein elastischer, gummiartiger Werkstoff vorgesehen sein. Bei Überschreiten einer zulässigen Temperatur in dem Rohrstück 4 wird dann ein Kontakt 27 von dem Kolben 26 betätigt.

Bei der in Fig. 9 dargestellten Ausführungsform wird der Effekt der Umkristallisation oder des Wachsens von Kristallkeimen ausgenützt. Eine Salzfüllung 28 wirkt wiederum auf einen Kolben 29 ein, der einen Kontakt einer Schalteinrichtung 30 betätigt. Es wird also der Effekt der Unkristallisation oder des Wachsens von Kristallkeimen bei einer bestimnten Temperatur ausgenützt.

Es können auch bestimmte chemische flüchtige Verbindungen in einem Rohr mit Kolben oder in einem Rohr, dessen Mantel dehnbar ist, zum Beispiel aus einem elastischen gummiartigem Werkstoff besteht, Verwendung finden. Durch die Erwärmung steigt der Dampfdruck in dem Rohr, bis dieser den Widerstand der Schnappscheibe 16 überwindet und damit der Kontakt betätigt wird.

Bei der Ausführungsform nach Fig. 10 ist in das Rohrstück 4 eine Schaltanordnung eingesetzt, die in einer elastischen Hülle 31 eine bei etwa 120° C siedende Flüssigkeit 32 enthält. Entsprechend dem Dampf-Flüssigkeits-Gleichgewicht wölbt sich die Membran 33 aus und nimmt die strichliert dargestellte Form an, wenn die Temperatur über den Normalwert ansteigt, wobei ein Kontakt 34 einer Schalteinrichtung 35 betätigt wird.

Es ist zweckmäßig, wenn beide Anschlüsse des Rohrheizkörpers bei Ansprechen der Schalteinrichtung 10 abgeschaltet werden.

Ist nämlich die Überhitzung auf ein Durchbrennen des Rohrheizkörpers zurückzuführen, d.h. durch eine Lichtbogenbildung zwischen der Heizwendel 2 und dem Rohrheizkörper 1, dann brennt der Lichtbogen weiter, wenn von dem anderen Anschluß des Rohrheizkörpers Spannung zugeführt wird. Dies bedeutet auch, daß die Wasserfüllung des Gerätes unter Spannung steht mit den entsprechenden Gefahren für die Bedienungsperson.

Bei Rohrheizkörpern, welche mit Drehstrom betrieben werden, sollten zweckmäßigerweise sämtliche Anschlüsse abgeschaltet werden, wenn die Schalteinrichtung 10 anspricht.

Der besondere Vorteil der neuen Überlastungssicherung besteht darin, daß der Stab 8 sehr leicht ausgewechselt werden kann und daß er wesentlich preisgünstiger als eine Schmelzsicherung oder ein Bimetallschalter ist. Der Stab besitzt im allgemeinen eine Länge von 3 bis 5 cm und einen Durchmesser von 3 mm. Seine Schmelztemperatur kann bei Geräten, bei denen der Rohrheizkörper zur Wassererwärmung benutzt wird, also z.B. bei Waschmaschinen, Geschirrspülmaschinen, Kaffeemaschinen oder dgl. bei 150° C liegen, also bei einer Temperatur, die nicht überschritten wird, solange der Rohrheizkörper durch das Wasser gekühlt wird, bei der jedoch andererseits noch jede Brandgefahr ausgeschlossen ist.

Das Kunststoffmaterial des Stabes 8 kann dem jeweiligen Anwendungszweck des Rohrheizkörpers genau angepaßt werden.

Wird eine bereits hergestellte Rohrheizkörperserie für einen anderen Zweck benötigt, werden dann entsprechend andere Stäbe 8 eingesetzt. Zum Unterschied von Rohrheizkörpern, bei denen z.B. Sicherungen im Verlauf eines Rohrheizkörpers vorgesehen sind, die nach der Herstellung nicht mehr auswechselbar sind, ist auf diese Weise gewährleistet, daß entsprechende Großserien hergestellt werden können, die dann entsprechend den verschiedenen Gerätetypen aufgeteilt werden.

Der Stab 8 kann durchgehend aus einem Metall oder einer Legierung bestehen, die bei der Ansprechtemperatur schmilzt. Weiterhin kann er aus einem Grundkörper bestehen, auf welchen eine Metallspitze aufgesetzt ist, die bei der Ansprechtemperatur schmilzt. Diese Ausbildung hat den Vorteil, daß zur entsprechenden Anpassung einer Heizkörperserie an einen bestimmten Verwendungszweck nur die entsprechenden Metallspitzen aufgesteckt werden müssen.

## Patentansprüche

1. Rohrheizkörper, dessen Ende (1a) innerhalb des Mantelrohres (1) einen Hohlraum besitzt, welcher ein Sicherungselement (8) aufnimmt, wobei das Sicherungselement (8) auf eine Schalteinrichtung (10) einwirkt, welche bei Erreichen einer bestimmten Temperatur durch das Sicherungselement (8) betätigt wird,
**dadurch gekennzeichnet**,
daß das Sicherungselement (8) unabhängig von dem Mantelrohr (1) in das Ende (1a) des Mantelrohres (1) eingesetzt ist und daß die Schalteinrichtung (10) bei Erreichen der bestimmten Temperatur durch die Änderung der Abmessungen des Sicherungselements (8) betätigt wird.

2. Rohrheizkörper nach Anspruch 1,
**dadurch gekennzeichnet**,
daß das Sicherungselement (8) stabförmig ist.

3. Rohrheizkörper nach Anspruch 1 oder 2,
**dadurch gekennzeichnet**,
daß das Sicherungselement (8) aus einer Memory-Legierung besteht.

4. Rohrheizkörper nach Anspruch 1 und 3,
**dadurch gekennzeichnet**,
daß das Sicherungselement (8) aus einer schraubenfederförmigen Wicklung besteht, deren Steigung sich aufgrund des Memory-Effektes ändert.

5. Rohrheizkörper nach Ansprüchen 1 bis 4,
**dadurch gekennzeichnet**,
daß das Sicherungselement (8) auf eine Schnappscheibe (16) wirkt.

6. Rohrheizkörper nach Anspruch 5,
**dadurch gekennzeichnet**,
daß die Schnappscheibe (16) aus einer Bimetall-Legierung besteht.

7. Rohrheizkörper nach Anspruch 1,
**dadurch gekennzeichnet**,
daß das Sicherungselement (8) nach dem Prinzip eines Feuchtigkeitsausdehnungsreglers arbeitet.

8. Rohrheizkörper nach Anspruch 1,
**dadurch gekennzeichnet,**
daß das Sicherungselement (8) eine Salzfüllung enthält.

9. Rohrheizkörper nach Anspruch 1,
**dadurch gekennzeichnet**,
daß das Sicherungselement (8) einen Kunststoff- oder Metallbolzen enthält, der bei einer bestimmten Temperatur erweicht oder schmilzt.

10. Rohrheizkörper nach Anspruch 1,
**dadurch gekennzeichnet**,
daß das Sicherungselement (8) aus einem Schrumpfbolzen oder einer Anordnung mit Schrumpfschlauch (24) besteht.

11. Rohrheizkörper nach Anspruch 1,
**dadurch gekennzeichnet**,
daß das Sicherungselement (8) sich bei einer bestimmten Temperatur verbiegt bzw. aus einer gebogenen Form in eine geradlinige Form übergeht.

12. Rohrheizkörper nach den Ansprüchen 1 bis 11,
**dadurch gekennzeichnet**,
daß in das Mantelrohrende (1a) des Rohrheizkörpers ein gegenüber dem Mantelrohr (1) elektrisch isoliertes Rohrstück (4) als Anschlußelement eingesetzt ist, an welchem das Ende einer in Isoliermaterial (3) eingebetteten Heizwendel (2) wärmeleitend und elektrischleitend befestigt ist, und daß das Sicherungselement (8) in diesem Rohrstück (4) untergebracht ist.

13. Rohrheizkörper nach Anspruch 12,
**dadurch gekennzeichnet**,
daß die Schalteinrichtung (10) am äußeren Stirnende des Rohrstückes (4) angeordnet ist.

14. Rohrheizkörper nach Anspruch 12,
**dadurch gekennzeichnet**,
daß die Schalteinrichtung (10) außerhalb des Rohrstückes (4) angeordnet ist.

15. Rohrheizkörper nach Anspruch 14,
**dadurch gekennzeichnet**,
daß die Schalteinrichtung (10) auf einem Flansch (11) befestigt ist, durch welchen eine Behälterwandöffnung verschlossen wird, durch die der Rohrheizkörper in den Behälter ragt.

16. Rohrheizkörper nach einem der Ansprüche 1 bis 15,
**dadurch gekennzeichnet**,
daß die Schalteinrichtung (10) zweipolig oder mehrpolig ausgebildet ist und daß bei ansprechender Schalteinrichtung (10) alle Netzleitungen vom Rohrheizkörper abgeschaltet werden.

## Claims

1. Tubular heating element, the end (1a) of which has a hollow chamber inside the casing (1) which receives a fuse element (8), the fuse element (8) acting on a switching device (10) which is actuated when a specific temperature is reached by the fuse element (8), characterised in that the fuse element (8) is inserted independently of the casing (1) into the end (la) of the casing (1), and in that when the specific temperature is reached the switching device (10) is actuated by the change in the dimensions of the fuse element (8).

2. Tubular heating element according to claim 1, characterised in that the fuse element (8) is rod-shaped.

3. Tubular heating element acording to claim 1 or 2, characterised in that the fuse element (8) is made of a memory alloy.

4. Tubular heating element according to claim 1 and 3, characterised in that the fuse element (8) comprises a helical spring-shaped coil, the pitch of which changes because of the memory effect.

5. Tubular heating element according to claims 1 to 4, characterised in that the fuse element (8) acts on a spring washer (16).

6. Tubular heating element according to claim 5, characterised in that the spring washer (16) is made of a bi-metal alloy.

7. Tubular heating element according to claim 1, characterised in that the fuse element (8) works according to the principle of a moisture expansion regulator.

8. Tubular heating element according to claim 1, characterised in that the fuse element (8) contains a salt filling.

9. Tubular heating element according to claim 1, characterised in that the fuse element (8) contains a plastic or metal pin which softens or melts at a specific temperature.

10. Tubular heating element according to claim 1, characterised in that the fuse element (8) comprises a shrink pin or an arrangement having a heat-shrinkable sleeve (24).

11. Tubular heating element according to claim 1, characterised in that the fuse element (8) bends at a specific temperature or changes from a curved shape to a rectilinear shape.

12. Tubular heating element according to claims 1 to 11, characterised in that a tubular portion (4), electrically insulated with respect to the casing (1), is inserted as a connecting element into the casing end (1a) of the tubular heating element, and on this tubular portion the end of a heating coil (2) embedded in insulating material (3) is secured in a heat-conductive and electrically-conductive manner, and in that the fuse element (8) is fitted in this tubular portion (4).

13. Tubular heating element according to claim 12, characterised in that the switching device (10) is disposed at the outer front end of the tubular portion (4).

14. Tubular heating element according to claim 12, characterised in that the switching device (10) is disposed outside the tubular portion (4).

15. Tubular heating element according to claim 14, characterised in that the switching device (10) is secured on a flange (11) which closes a container wall aperture through which the tubular heating element protrudes into the container.

16. Tubular heating element according to one of claims 1 to 15, characterised in that the switching device (10) is of bi-polar or multi-polar construction and in that when the switching device (10) is actuated all the power lines are disconnected from the tubular heating element.

## Revendications

1. Elément chauffant tubulaire dont l'extrémité (1a), à l'intérieur du tube enveloppe (1), est pourvue d'une cavité qui reçoit un élément de sécurité (8), l'élément de sécurité (8) agissant sur un dispositif de commutation (10) qui, lorsqu'une température donnée est atteinte, est actionné par ledit élément de sécurité (8), caractérisé par le fait que l'élément de sécurité (8) est inséré dans l'extrémité (la) du tube enveloppe (1) en étant indépendant de celui-ci (8) et par le fait que le dispositif de commutation (10), lorsque la température donnée est atteinte, est actionné par la variation des dimensions de l'élément de sécurité (8).

2. Elément chauffant tubulaire selon la revendication 1, caractérisé par le fait que l'élément de sécurité (8) a une forme de tige.

3. Elément chauffant tubulaire selon la revendication 1 ou la revendication 2, caractérisé par le fait que l'élément de sécurité (8) se compose d'un alliage à mémoire.

4. Elément chauffant tubulaire selon la revendication 1 et la revendication 3, caractérisé par le fait que l'élément de sécurité (8) se compose d'un enroulement en forme de ressort hélicoïdal dont le pas varie par suite de l'effet de mémoire.

5. Elément chauffant tubulaire selon les revendications 1 à 4, caractérisé par le fait que l'élément de sécurité (8) agit sur une rondelle à déclic (16).

6. Elément chauffant tubulaire selon la revendication 5, caractérisé par le fait que la rondelle à déclic (16) se compose d'un alliage bimétallique.

7. Elément chauffant tubulaire selon la revendication 1, caractérisé par le fait que l'élément de sécurité (8) travaille selon le principe d'un hygrostat.

8. Elément chauffant tubulaire selon la revendication 1, caractérisé par le fait que l'élément de sécurité (8) contient une charge de sel.

9. Elément chauffant tubulaire selon la revendication 1, caractérisé par le fait que l'élément de sécurité (8) comprend une tige en matériau synthétique ou en métal qui se ramollit ou fond à une température déterminée.

10. Elément chauffant tubulaire selon la revendication 1, caractérisé par le fait que l'élément de sécurité (8) se compose d'une tige rétractable ou d'un dispositif à gaine rétractable (24).

11. Elément chauffant tubulaire selon la revendication 1, caractérisé par le fait que l'élément de sécurité (8) se déforme sous une température déterminée ou passe d'une forme cintrée à une forme rectiligne.

12. Elément chauffant tubulaire selon les revendications 1 à 11, caractérisé par le fait qu'un tronçon (4) de tube isolé électriquement vis-à-vis du tube enveloppe (1 et à l'extrémité duquel un filament (2) enroulé en spirale, noyé dans un matériau isolant, est fixé de manière conductrice de la chaleur et de l'électricité est inséré dans l'extrémité (la) du tube enveloppe de l'élément chauffant tubulaire, comme élément de connexion et par le fait que l'élément de sécurité (8) est logé dans ledit tronçon de tube (4).

13. Elément chauffant tubulaire selon la revendication 12, caractérisé par le fait que le dispositif de commutation (10) est disposé à l'extrémité frontale extérieure du tronçon de tube (4).

14. Elément chauffant tubulaire selon la revendication 12, caractérisé par le fait que l'élément de sécurité (8) est disposé à l'extérieur du tronçon de tube (4).

15. Elément chauffant tubulaire selon la revendication 14, caractérisé par le fait que le dispositif de commutation (10) est fixé sur une bride (11) fermant une ouverture dans la paroi du récipient, ouverture par laquelle l'élément chauffant tubulaire pénètre dans le récipient.

16. Elément chauffant tubulaire selon l'une des revendications 1 à 15, caractérisé par le fait que le dispositif de commutation (10) comporte deux pôles ou plus et par le fait que toutes les lignes de l'élément chauffant menant au réseau sont coupées lors du déclenchement de dispositif de commutation (10).
